# EUROPÄISCHE PATENTSCHRIFT

(11) **EP 4 588 083 B1**
(45) Veröffentlichungstag und Bekanntmachung des Hinweises auf die Patenterteilung: **17.12.2025**
(21) Anmeldenummer: 23761956.4
(22) Anmeldetag: 04.09.2023
(51) Int. Cl.: H01H 1/60, H01H 47/00

(54) **VERFAHREN ZUR ANSTEUERUNG EINES ELEKTROMECHANISCHEN SCHALTELEMENTS**
METHOD FOR ACTUATING AN ELECTROMECHANICAL SWITCHING ELEMENT
PROCÉDÉ D'ACTIONNEMENT D'UN ÉLÉMENT DE COMMUTATION ÉLECTROMÉCANIQUE

(30) Priorität: 12.09.2022 BE 202205719
(43) Veröffentlichungstag der Anmeldung: 23.07.2025
(73) Patentinhaber: PHOENIX CONTACT GMBH & CO. KG, 32825 Blomberg (DE)
(72) Erfinder: SCHAPER, Elmar, 32676 Lügde (DE); WINKEL, Fabian, 33098 Paderborn (DE)
(74) Vertreter: Maikowski & Ninnemann Patentanwälte Partnerschaft mbB
(86) Internationale Anmeldenummer: PCT/EP2023/074113
(87) Internationale Veröffentlichungsnummer: WO 2024/056418

(56) Entgegenhaltungen:
- EP-A1- 0 326 116
- WO-A1-2020/115313
- DE-A1- 102010 011 394

## Beschreibung

Die Erfindung betrifft ein Verfahren zur Ansteuerung eines elektromechanischen Schaltelements, sowie eine Universalkomponente.

Beim Schalten von elektromechanischen Schaltelementen wie z.B. Relais können sich zwei Fehlerbilder ergeben. In einem Fall kann ein Relais durch einen Einschaltvorgang nicht kontaktieren, in einem anderen Fall kann der Stromfluss über die Kontakte durch einen Ausschaltvorgang nicht unterbrochen werden. Die Gründe für diese Fehlerbilder sind vielfältig, wobei u.a. mechanisches Verhaken, Oxidschichten und Verschweißen der Kontakte denkbar sind. Eine Mehrzahl der Gründe ist jedoch reversibel, d.h. wenn die Kontakte z.B. einmal mechanisch verhakt waren, dann können sie trotzdem wieder gelöst werden und das Relais kann für viele Tausend Schaltzyklen weitergenutzt werden. Somit ist es möglich, einen fehlerhaften Schaltzustand eines Relais durch ein erneutes Betätigen zu korrigieren.

In der DE102014211400A1 erfolgt beispielsweise ein wenigstens einmaliges Öffnen und Schließen des Schützes, wenn sich die Kontakte des Schützes mit einem Kontaktwiderstand kontaktieren, der nicht unterhalb eines definierten Werts liegt.

In der EP3185269B1 erfolgt eine Überlagerung des Betriebsstroms mit einer elektrischen Wellenform. Das Verfahren ist nur für einen Ausschaltvorgang anwendbar.

Bekannt sind Maßnahmen wie ein Wiederholen des Schaltvorgangs, sowie ein Anlegen einer Vibration an die Kontakte. Auch ist die erforderliche Messtechnik zur Erfassung von Kontaktzuständen bekannt, z.B. aus der DE 102010011394 A1, der DE 102018114425 A1 oder der WO 202194418 A1.

Allerdings sind die bekannten Verfahren immer noch verbesserungswürdig, um Ausfälle von Schaltelementen zu verhindern oder einen Ausfall zu verzögern.

Deshalb ist es eine Aufgabe dieser Erfindung, ein Verfahren zur Ansteuerung eines elektromechanischen Schaltelements bereitzustellen, durch welches klebende Kontaktelemente vermieden oder wieder gelöst werden können. Diese Aufgabe wird erfindungsgemäß durch die Merkmale der unabhängigen Patentansprüche gelöst. Vorteilhafte Ausgestaltungen sind Gegenstand der abhängigen Ansprüche.

Vorgeschlagen wird ein Verfahren zur Ansteuerung eines elektromechanischen Schaltelements, mindestens aufweisend mehrere Kontakte, eine Spule mit einem Eisenkern und einen Anker, wobei im Falle, dass eine vorgegebene Bedingung erfüllt ist, im Ausschaltvorgang ein Ein- und Auspulsen oder im Einschaltvorgang ein Aus- und Einpulsen des Schaltelements zu einem vorgegebenen Zeitpunkt innerhalb eines Überhubbereichs mehrfach derart ausgeführt wird, dass der in die Spule fließende Spulenstrom zwischen einem vorgegebenen Maximalwert und einem Minimalwert pendelt, so dass der Anker sich innerhalb des Überhubbereichs bewegt und dadurch die Kontakte aneinander reiben ohne sich dabei voneinander zu lösen, wobei der Minimalwert definiert ist als der Stromwert zu dem Zeitpunkt, an dem sich der Anker von dem Eisenkern zu lösen beginnt.

In einer weiteren Ausführung ist vorgesehen, dass die vorgegebene Bedingung ein erkannter Fehlerzustand ist, bei dem sich die Kontakte beim Einschalten nicht kontaktieren oder beim Ausschalten nicht lösen, oder wobei die vorgegebene Bedingung ein Erfassen einer Verschlechterung der Kontaktgüte der Kontakte ist.

In einer weiteren Ausführung ist vorgesehen, dass die Einschaltdauer oder die Ausschaltdauer so lange gewählt wird, bis der Spulenstrom den Wert erreicht hat, den er zu einem vorgegebenen Zeitpunkt nach dem Ausschalten bzw. dem Einschalten hatte.

In einer weiteren Ausführung ist vorgesehen, dass für jedes elektromechanische Schaltelement kontinuierlich während der Verwendung der Überhubbereich ermittelt wird, und im Falle, dass sich dieser während der Lebensdauer verändert, der vorgegebene Zeitpunkt zum Einpulsen bzw. Auspulsen innerhalb des Überhubbereichs angepasst wird.

In einer weiteren Ausführung ist vorgesehen, dass eine kontinuierliche Überwachung erfolgt, ob die vorgegebene Bedingung erfüllt ist.

In einer weiteren Ausführung ist eine Universalkomponente vorgesehen, aufweisend ein elektromechanisches Schaltelement, aufweisend mehrere Kontakte und einen Anker, wobei der Anker dazu eingerichtet ist, die Kontakte derart zu bewegen, dass sie sich berühren oder voneinander lösen, und eine integrierte Messtechnik zur Bestimmung zumindest eines Überhubbereichs im Betrieb des elektromechanischen Schaltelements, und einen mit dem elektromechanischen Schaltelement in Signalverbindung stehenden Mikrocontroller, in dem das Verfahren als Softwareprogramm implementiert ist.

In einer weiteren Ausführung ist vorgesehen, dass die Universalkomponente als Relaissockel gebildet ist.

Weitere Merkmale und Vorteile der Erfindung ergeben sich aus der nachfolgenden Beschreibung von Ausführungsbeispielen der Erfindung, anhand der Figuren der Zeichnung, die erfindungsgemäße Einzelheiten zeigt, und aus den Ansprüchen. Die einzelnen Merkmale können je einzeln für sich oder zu mehreren in beliebiger Kombination bei einer Variante der Erfindung verwirklicht sein.

Bevorzugte Ausführungsformen der Erfindung werden nachfolgend anhand der beigefügten Zeichnung näher erläutert. Es zeigt:
Figuren 1-3 zeigen Ansichten eines elektromechanischen Schaltelements in unterschiedlichen Schaltzuständen gemäß dem Stand der Technik.
Figur 4 zeigt ein Diagramm mit einem normalen Abschaltvorgang und einem Reiben der Kontakte gemäß einer Ausführung der vorliegenden Erfindung.

In den nachfolgenden Figurenbeschreibungen sind gleiche Elemente bzw. Funktionen mit gleichen Bezugszeichen versehen.

Anwendung findet das vorgeschlagene Verfahren in Produkten mit elektromechanischen Schaltelementen 10, die mehrere Kontakte 7a, 7b, 7c und einen Anker 5 aufweisen. Insbesondere sind elektromechanische Schaltelemente 10 der vorgeschlagenen Erfindung in Universalkomponenten wie Universalsockeln verbaut, die z.B. in der industriellen Automatisierung (DC- Industrienetze), oder auch in Ladesäulen für Elektrofahrzeuge, etc. Anwendung finden. Die hier verwendeten elektromechanischen Schaltelemente 10 können in der Regel nicht direkt nach Produktion oder basierend auf einem oder mehreren Referenzbauteilen konfiguriert werden, da je nach Einsatzszenario, also Art des Schaltelements, Steuerspannung, Einbaulage, Einbauort etc. unterschiedliche Einflüsse wirken, die zu veränderten Eigenschaften der Schalteigenschaften des Schaltelements, führen können.

Deshalb wird gemäß der Erfindung eine Ansteuerung eines elektromechanischen Schaltelements 10 zur Fehlerverringerung direkt am Einbauort vorgenommen. Das heißt, dass das Verfahren zur Ansteuerung innerhalb der Universalkomponente ausgeführt wird. Hierfür sind sowohl Messtechnik als auch ein Mikrocontroller nötig und in der Universalkomponente verbaut. Die Universalkomponente kann dabei als Relaissockel ausgeführt sein.

Nachfolgend wird lediglich auf ein Relais 10 als elektromechanisches Schaltelement 10 Bezug genommen. Allerdings kann das Verfahren auch für andere elektromechanische Schaltelemente verwendet werden, z.B. Schütze. Neben der hier dargestellten Ausführungsform, bei der ein Wechslerkontakt Bestandteil eines elektromechanischen Schaltelements 10 ist, kann der gattungsgemäße Wechslerkontakt jedoch auch in anderen Vorrichtungen wie z. B. einem Wechselschalter integriert sein.

In Figur 1 ist eine schematische Darstellung eines dreipoligen Wechslerkontakts gemäß einer allgemeinen Ausführungsform gezeigt. Vorliegend ist der Wechslerkontakt dabei lediglich beispielhaft ein Teil eines elektromechanischen Schaltelements 10 bzw. Wechslerrelais. Das elektromechanische Schaltelement 10 umfasst dabei drei, dem Wechslerkontakt zugeordnete Anschlüsse, welche im Folgenden gemäß der üblichen Konvention als COM-Anschluss ("common") 2a, NC-Anschluss 2b (normally closed) und NO-Anschluss 2c (normally open) bezeichnet werden. Weiterhin umfasst das elektromechanische Schaltelement 10 zwei Relaisspulenanschlüsse 3a und 3b, über die eine Relaisspule 3, kurz auch als Spule 3 bezeichnet, des elektromechanischen Schaltelements 10 mit einem Spulenstrom I3 bestromt werden kann. Über den Stromfluss wird von der Relaisspule 3 ein magnetisches Feld aufgebaut, das in einem magnetischen Kern 4 geführt wird und eine Kraft auf einen beweglichen Relaisanker 5, kurz auch als Anker 5 bezeichnet, ausübt, der wiederum über einen Schieber 6 eine Bewegung ein oder mehrerer, den jeweiligen Anschlüssen 2a, 2b, 2c zugeordneter Kontakte 7a, 7b, 7c (auch als Kontaktelemente bzw. Kontaktpillen bezeichnet) verursacht.

In Figur 1 ist ein Zustand gezeigt, in dem das Relais 10 geöffnet ist, d.h. Kontakte 7a und 7b liegen aneinander an. In Figur 2 ist ein Zustand gezeigt, in dem das Relais geschlossen ist, d.h. Kontakte 7a und 7c liegen aneinander an. In Figur 3 ist ein sogenannter Überhub gezeigt. Hierbei liegt der Kontakt 7a an Kontakt 7c an (Relais 10 ist geschlossen) und wird durch den vom Anker 5 betätigten Schieber 6 gegen Kontakt 7c gedrückt, was durch die Biegung des oberen Endes von Kontakt 7a dargestellt ist. Sowohl beim Ein- als auch beim Ausschalten des Relais 10 ergibt sich ein Bereich, bei dem die Kontakte 7a und 7c sich berühren, der Anker 5 jedoch nicht die Spule 3 (genauer den Eisenkern 8) berührt. D.h. die Verbindung der Kontakte 7a und 7c ist bereits leitfähig, aber die Biegung der Kontaktelemente ändert sich noch, dieser Bereich wird im folgenden Überhubbereich genannt.

In Figur 4 wird ein zeitlicher Verlauf eines Ausschaltvorgangs für ein z.B. als Relais gebildetes elektromechanisches Schaltelement 10 gemäß dem Stand der Technik gezeigt. Auf der Ordinate wird eine normalisierte Messgröße x/X_max angegeben. Dabei bezeichnet der Bereich B0 den Zustand, in dem das Relais 10 geschlossen ist, also der Anker 5 an die Spule 3 angezogen wird, genauer berührt der Anker nicht die Spule 3, sondern das Joch bzw. Eisenkern 8 und löst sich in Bereichen B1 und B2 von diesem, und die Kontakte 7a und 7c aneinander anliegen (wie in Fig. 2), so dass eine Leitfähigkeit besteht (mit der kurz gestrichelten Linie L1 bezeichnet). Der Bereich B1 bezeichnet den Zustand des Überhubs (wie in Fig. 3), an dem zwar der Anker 5 von der Spule 3 gelöst ist, aber die Kontakte 7a, 7c noch nicht voneinander gelöst sind. Der Bereich B2 zeigt den Zustand, in dem das Relais 10 offen ist, also die Kontakte 7a, 7c voneinander gelöst sind, so dass keine Leitfähigkeit mehr zwischen den Kontakten 7a, 7c besteht (wie in Fig. 1). Die durchgezogene Linie stellt den Spulenstrom I3 dar. Dabei ist zu sehen, dass im Abschaltvorgang der Spulenstrom I3 bis zu einem Stromminimum (Minimalstrom) zum Zeitpunkt t_01 abnimmt. Dieses Stromminimum wird durch das Lösen des Ankers 5 vom Eisenkern 8 der Spule 3 definiert (und kann kurz nach dem Lösen detektiert werden). Zu dem Zeitpunkt t_01, an dem sich der Anker 5 zu lösen anfängt, steigt der Spulenstrom I3 wieder an, was z.B. rechnerisch über die Ableitung (Änderung von negativ nach positiv) ermittelt werden kann. An diesem Zeitpunkt t_01 geht der Bereich B0 in den Bereich B1 (Überhub) über. Zu dem Zeitpunkt t_12, an dem sich die Kontakte 7a, 7c öffnen, wird der Überhubbereich B1 verlassen (Bereich B2, in dem die Kontakte 7a, 7c offen sind). Der Zeitraum d_02 bezeichnet die Zeitspanne zwischen t_01 und t_12, in dem der Anker 5 zwar vom Eisenkern 8 der Spule 3 gelöst ist, aber die Kontakte 7a, 7c noch aneinander anliegen.

Ziel der Erfindung ist es, einen fehlerhaften Schaltzustand zu erkennen, welcher ein Lösen der Kontakte 7a/7b oder 7a/7c voneinander verhindert oder bei dem sich die Kontakte 7a/7b oder 7a/7c berühren, aber nicht leiten, und diesen fehlerhaften Schaltzustand automatisch zu korrigieren. Dies wird durch ein erneutes Anregen des Ankers 5 innerhalb des Überhubbereichs B1 erreicht, wodurch die Kontakte 7a, 7c bewegt werden und aneinander reiben, wie nachfolgend beschrieben. Dabei wird insbesondere der Ausschaltvorgang betrachtet, also Kontakte 7a, 7c. Allerdings kann das vorgeschlagene Verfahren auch beim Einschalten angewendet werden. Je nach Einbau gibt es beim Wechsler zwei Ausschaltfehler (NO 2c-COM 2a; COM 2a-NC 2b), aber auch Einschaltfehler für diese Kontaktpaare, sodass beim Wechslerrelais insgesamt vier Fehler korrigiert werden: Kontakte NO 2c-COM 2a lösen sich nicht, NO 2c-COM 2a leiten nicht, COM 2a-NC 2b lösen sich nicht, COM 2a-NC 2b leiten nicht. Da nachfolgend auf den Ausschaltvorgang abgestellt wird, wird das Verfahren auch nur anhand der Kontakte 7a, 7c beschrieben. Die entsprechenden Parameter, z.B. I1, t_ein, d_ein, L2, sind zusätzlich in Figur 4 eingetragen, um die Wirkungsweise des Verfahrens zu verdeutlichen.

Das Anregen, in dieser Ausführung ein erneutes Einschalten bzw. Einpulsen (da kein vollständiger Einschaltvorgang ausgeführt wird), erfolgt zu einem Zeitpunkt t_ein innerhalb des Überhubbereichs B1, also innerhalb des Zeitraums d_02. Vorteilhafterweise wird der Zeitpunkt t_ein so gewählt, dass er in einem (zeitlichen) Abstand zu t_01 und t_12 liegt. Die Wahl des Zeitpunkts t_ein kann willkürlich durch den Mikrocontroller erfolgen. Ab diesem Zeitpunkt t_ein steigt dann der Spulenstrom, nachfolgend als I1 bezeichnet, wieder an (in Figur 4 als gestrichelte Linie ab t_ein dargestellt), wodurch die Kontakte 7a, 7c an einem Lösen gehindert werden. Allerdings erfahren sie dennoch eine Anregung innerhalb des Überhubbereichs und werden voneinander durch die Federkraft auf unterschiedlichen Trajektorien bewegt, sodass die Kontakte aneinander reiben, oder Kräfte auf einer Verbindung der Kontakte ausgeübt werden. Während der Spulenstrom I1 wieder ansteigt, werden die Kontakte 7a, 7c wieder aneinandergedrückt. Wenn der Spulenstrom I1 einen vorgegebenen Stromwert erreicht, der im Abschaltvorgang zu einem Zeitpunkt t_aus gewählt wurde, erfolgt ein erneutes Ausschalten, wodurch die Kontakte 7a, 7c wieder eine Anregung erfahren und voneinander durch die Federkraft auf unterschiedlichen Trajektorien bewegt, sodass die Kontakte aneinander reiben, oder Kräfte auf einer Verbindung der Kontakte ausgeübt werden. Dies kann mehrere Male wiederholt werden. Somit wird ein Reiben der Kontakte 7a, 7c erzeugt, ohne dass diese sich voneinander lösen, d.h. ohne dass ein vollständiger Schaltzyklus durchlaufen wird. Das Schaltelement 10 ist also auch während des Reibens der Kontakte voll leitend. Der Spulenstrom I3 (11) pendelt also zwischen einem (vorgegebenen, frei gewählten) Maximalstrom und einem (durch das Lösen des Ankers 5 definierten) Minimalstrom, wodurch stets eine Bewegung des Ankers 5 im Überhubbereich B1 hervorgerufen wird.

Der Zeitpunkt t_aus des Ausschaltens wird dabei irgendwo zwischen dem in Figur 4 auf der Ordinate mit "1" bezeichneten Maximalstrom (maximaler Spulenstrom I3) und dem Minimalstrom (welcher zum Zeitpunkt t_01 vorhanden ist) gewählt. In dieser Ausführung ist der Zeitpunkt t_aus bei ca. 2/3 des vollen Spulenstroms I3 gewählt. Es kann aber auch je Ansteuerung ein anderer Ausschaltzeitpunkt t_aus und damit ein anderer Ausschalt-Spulenstrom I3 gewählt werden. Beispielsweise kann in einem Band von 90% bis 40% des Spulenstroms I3 angeregt werden.

Aus dem gewählten Zeitpunkt t_aus und dem Einschaltzeitpunkt t_ein ergibt sich die Ausschaltdauer d_aus. Die Einschaltdauer d_ein ergibt sich aus dem Zeitraum zwischen dem Einschaltzeitpunkt t_ein und dem Zeitpunkt t_aus2, an dem der Spulenstrom I1 dieselbe Höhe erreicht wie der Ausschalt-Spulenstrom I3 zum Zeitpunkt t_aus. Aus der Summe von d_aus und d_ein ergibt sich die Frequenz des (Pulsweiten)signals zur Ansteuerung, und aus dem Verhältnis von d_aus und d_ein der Duty-Cycle des Signals. Dabei wird bevorzugt eine hohe Frequenz von 50 Hz oder mehr, in dieser Ausführung von 200 Hz erreicht.

Das Verfahren wird vorteilhaft frühestens dann beendet, wenn eine erfolgreiche Kontaktierung der Kontakte 7a, 7b (beim Einschalten) oder ein Lösen der Kontakte 7a, 7c (beim Ausschalten) detektiert wird. Die Überwachung erfolgt vorteilhaft kontinuierlich oder zu vorgegebenen Zeitpunkten. Sollte keine entsprechende Detektion nach einem vorgegebenen Zeitraum möglich sein, wird das Relais 10 abgeschaltet und ein Fehlersignal ausgegeben.

Das Resultat des vorgeschlagenen erneuten Anregens ist also, dass die Kontakte 7a, 7c mehrfach aneinander reiben, aber dabei nicht geöffnet (voneinander getrennt) werden, so dass die leitende Verbindung dazwischen bestehen bleibt, wie durch die gepunktete Linie L2 in Figur 4 angedeutet. Unter dem Begriff mehrfach ist zu verstehen, dass das Ein- und Auspulsen (im Ausschaltvorgang) bzw. das Aus- und Einpulsen (im Einschaltvorgang) mehrfach wiederholt wird, vorzugsweise solange, bis der Fehlerzustand nicht mehr erfasst wird, wobei eine Begrenzung auf eine Dauer oder Häufigkeit des Reibens vorgesehen sein kann.

Bei der Anregung wird außerdem kein vollständiger Schaltzyklus durchlaufen. Vielmehr erfolgt eine erneute Anregung innerhalb des Überhubbereichs B1, also innerhalb des Zeitraums d_02 zwischen Lösen des Ankers 5 und Lösen der Kontakte 7a, 7c zu einem Zeitpunkt t_ein, also noch bevor sich die Kontakte 7a, 7c voneinander lösen.

Das Verfahren ist eventbasiert und wird vorteilhaft dann ausgeführt, wenn ein Fehlerzustand erkannt wurde, also wenn die Kontakte 7a, 7c sich nicht lösen oder aufgrund von Ablagerungen keine leitfähige Verbindung mehr hergestellt werden kann. Durch das aufgrund des mehrfachen Ein- und Auspulsens (im Ausschaltvorgang) bzw. das Aus- und Einpulsens (im Einschaltvorgang) resultierende Reiben werden Verunreinigungen zwischen den Kontakten gelöst oder aufgetragenes Material abgerieben.

Aber das Verfahren kann auch unter einer anderen Bedingung als einem aktuell erkannten Fehlerzustand ausgeführt werden, z.B. vorbeugend. Es kann aufgrund eines Erkennens eines sich andeutenden Fehlerzustands ausgeführt werden, also vorbeugend. Dabei kann im Falle, dass z.B. ein Schwingen im Spulenstrom I3 am Ende eines Schaltvorgangs erkannt wird, darauf geschlossen werden, dass das Schaltelement 10 in einem Degradationszustand (Verschlechterung der Kontaktgüte der Kontakte 7a, 7b, 7c) ist. Dabei ist zwar noch kein Fehlerzustand erfasst worden, an dem die Kontakte 7a, 7c sich nicht mehr voneinander lösen (beim Ausschalten des Relais 10) oder keine leitende Verbindung eingehen (beim Einschalten des Relais 10), aber der Fehlerzustand deutet sich bereits an, wird also erwartet. Dann kann das Verfahren vorbeugend ausgeführt werden.

Auch kann in einer weniger bevorzugten Ausführung das Verfahren nach einer fest vorgegebenen Anzahl an Schaltvorgängen des Relais 10 vorbeugend ausgeführt werden.

Wie bereits erwähnt, kann das Verfahren sowohl im Einschaltvorgang als auch im Ausschaltvorgang ausgeführt werden, da in beiden Vorgängen der Fehlerzustand auftreten kann, dass sich die Kontakte 7a/7c, 7a/7b nicht voneinander lösen bzw. nicht leiten.

Damit das Verfahren ausgeführt werden kann, werden zu Beginn der Verwendung des elektromechanischen Schaltelements 10, also nach Einbau in der Anwendung, während jedes Schaltvorgangs Daten (Spulenstrom I3, Zeiten t) gesammelt, um den Überhubbereich B1 bestimmen zu können. Wie bereits oben beschrieben, kann dieser aus der zeitlichen Differenz zwischen dem ersten Vorzeichenwechsel der zeitlichen Ableitung des Spulenstroms und der ersten Änderung der Konduktivität der Kontakte 7a/7c, 7a/7b ermittelt werden. Durch die Erfassung der Daten bei möglichst jedem Schaltvorgang kann somit eine Anpassung des Überhubbereichs B1 erfolgen, der sich z.B. aufgrund der Alterung des Relais 10 während der Lebensdauer verschieben kann. Das Verfahren ist also adaptiv.

Um die Daten zu erfassen und die Anpassung auszuführen, ist eine Universalkomponente vorgesehen, welche sowohl die benötigte Messtechnik z.B. zum Strommessen aufweist, als auch einen Mikrocontroller, der die entsprechenden Berechnungen ausführen kann, und die Ansteuerung des Relais 10 übernimmt. In dem Mikrocontroller ist das Verfahren als Softwareprogramm implementiert. Er dient auch zur Ansteuerung des Relais 10 z.B. mittels einem PWM-Signal.

Ein Vorteil des Verfahren ist, dass eine Vielzahl der Ausfälle der Anlagen durch fehlerhafte Relais 10 verhindert werden kann. Außerdem hat das System eine geringe Reaktionszeit, wodurch der Betrieb von Anlagen ununterbrochen fortgesetzt werden kann. Ein weiterer Vorteil des Verfahrens ist, dass das Reiben sofort beendet werden kann, wenn kein erneutes Einschalten erfolgt, da es kein Schwingverhalten gibt. Außerdem sorgt die technische Realisierung als autarke Universalschaltkomponente für einen minimalen Applikationsaufwand der Anwender.

### Bezugszeichenliste

- 2a: COM-Anschluss
- 2b: NC-Anschluss
- 2c: NO-Anschluss
- 3: Relaisspule
- 3a, 3b: Relaisspulenanschlüsse
- 4: magnetischer Kern
- 5: Relaisanker
- 6: Schieber
- 7a-7c: Kontaktelemente
- 8: Eisenkern
- 10: elektromechanisches Schaltelement, z.B. Relais
- B0: Ankerposition Kontakte geschlossen
- B1: Ankerposition Überhub (Überhubbereich)
- B2: Ankerposition Kontakte offen
- I3: Spulenstrom
- I1: Spulenstrom bei Reiben
- I3_max, I1_max: Maximalwert Spulenstrom
- I3_min: Minimalwert Spulenstrom
- L1, L2: Leitfähigkeit
- t: Zeit
- t_aus: Ausschaltzeitpunkt
- t_aus2: Ausschaltzeitpunkt Reiben
- t_ein: Einschaltzeitpunkt
- t_12: Zeitpunkt, an dem Kontakte öffnen
- t_01: Zeitpunkt, an dem sich Anker löst
- d_02: Zeitraum/Dauer Überhub
- d_aus: Ausschaltdauer
- d_ein: Einschaltdauer

## Patentansprüche

1. Verfahren zur Ansteuerung eines elektromechanischen Schaltelements (10), mindestens aufweisend mehrere Kontakte (7a, 7b, 7c), eine Spule (3) mit einem Eisenkern (8) und einen Anker (5), **dadurch gekennzeichnet, dass**
- im Falle, dass eine vorgegebene Bedingung erfüllt ist,
- im Ausschaltvorgang ein Ein- und Auspulsen oder im Einschaltvorgang ein Aus- und Einpulsen des Schaltelements (10) zu einem vorgegebenen Zeitpunkt (t_ein) innerhalb eines Überhubbereichs (B1) mehrfach derart ausgeführt wird, dass der in die Spule (3) fließende Spulenstrom (I3, I1) zwischen einem vorgegebenen Maximalwert (I3_max; I1_max) und einem Minimalwert (I3_min) pendelt, so dass der Anker (5) sich innerhalb des Überhubbereichs (B1) bewegt und dadurch die Kontakte (7a, 7b, 7c) aneinander reiben ohne sich dabei voneinander zu lösen,
wobei der Minimalwert (I3_min) definiert ist als der Stromwert zu dem Zeitpunkt (t_01), an dem sich der Anker (5) von dem Eisenkern (8) zu lösen beginnt.

2. Verfahren nach Anspruch 1, wobei die vorgegebene Bedingung ein erkannter Fehlerzustand ist, bei dem sich die Kontakte beim Einschalten nicht kontaktieren oder beim Ausschalten nicht lösen, oder wobei die vorgegebene Bedingung ein Erfassen einer Verschlechterung der Kontaktgüte der Kontakte (7a, 7b, 7c) ist.

3. Verfahren nach Anspruch 1 oder 2, wobei die Einschaltdauer (d_ein) oder die Ausschaltdauer so lange gewählt wird, bis der Spulenstrom (11) den Wert erreicht hat, den er zu einem vorgegebenen Zeitpunkt (t_aus) nach dem Ausschalten bzw. dem Einschalten hatte.

4. Verfahren nach einem der vorhergehenden Ansprüche, wobei für jedes elektromechanische Schaltelement (10) kontinuierlich während der Verwendung der Überhubbereich (B1) ermittelt wird, und im Falle, dass sich dieser während der Lebensdauer verändert, der vorgegebene Zeitpunkt (t_ein) zum Einpulsen bzw. Auspulsen innerhalb des Überhubbereichs (B1) angepasst wird.

5. Verfahren nach einem der vorhergehenden Ansprüche, wobei eine kontinuierliche Überwachung erfolgt, ob die vorgegebene Bedingung erfüllt ist.

6. Universalkomponente (100), aufweisend:
- ein elektromechanisches Schaltelement (10), aufweisend mehrere Kontakte (7a, 7b, 7c) und einen Anker (5), wobei der Anker dazu eingerichtet ist, die Kontakte (7a, 7b, 7c) derart zu bewegen, dass sie sich berühren oder voneinander lösen, und
- eine integrierte Messtechnik zur Bestimmung zumindest eines Überhubbereichs (B1) im Betrieb des elektromechanischen Schaltelements (10), **gekennzeichnet durch**
- einen mit dem elektromechanischen Schaltelement (10) in Signalverbindung stehenden Mikrocontroller, in dem das Verfahren nach einem der vorhergehenden Ansprüche als Softwareprogramm implementiert ist.

7. Universalkomponente (100) nach Anspruch 6, die als Relaissockel gebildet ist.

## Claims

1. A method for actuating an electromechanical switching element (10), at least including a plurality of contacts (7a, 7b, 7c), a coil (3) with an iron core (8) and an armature (5), **characterized in, that**
- in the event that a predefined condition is fulfilled
- in the switch-off process pulsing on and off or in the switch-on process pulsing off and on of the switching element (10) is carried out repeatedly at a predefined time (t_on) within an overtravel range (B1) in such a way that the coil current (I3, I1) flowing into the coil (3) oscillates between a predefined maximum value (I3_max; I1_max) and a minimum value (I3_min) so that the armature (5) moves within the overtravel range (B1) and the contacts (7a, 7b, 7c) thereby rub against each other without becoming detached from each other,
wherein the minimum value (I3_min) is defined as the current value at the time (t_01) at which the armature (5) begins to detach from the iron core (8).

2. The method according to claim 1, wherein the predefined condition is a detected error state in which the contacts do not contact each other at switch-on or do not become detached at switch-off, or wherein the predefined condition is a detection of a deterioration of the contact quality of the contacts (7a, 7b, 7c).

3. The method according to claim 1 or 2, wherein the switch-on duration (d_on) or the switch-off duration is selected until the coil current (I1) had reached the value which it had at a predefined point in time (t_off) after being switched-off or switched-on.

4. The method according to any of the preceding claims, wherein for each electromechanical switching element (10) the overtravel range (B1) is determined continuously during the use, and in the event that the same changes during the service life the predefined point in time (t_on) is adapted for pulsing on and pulsing off within the overtravel range (B1).

5. The method according to any of the preceding claims, wherein a continuous monitoring is effected as to whether the predefined condition is fulfilled.

6. A universal component (100), including:
- an electromechanical switching element (10), including a plurality of contacts (7a, 7b, 7c) and an armature (5), wherein the armature is adapted to move the contacts (7a, 7b, 7c) in such a way that they touch each other or become detached from each other, and
- an integrated measuring technique for determining at least one overtravel range (B1) in operation of the electromechanical switching element (10), **characterized by**
- a microcontroller in signal connection with the electromechanical switching element (10), in which the method according to any of the preceding claims is implemented as a software program.

7. The universal component (100) according to claim 6, which is formed as a relay socket.

## Revendications

1. Procédé d'actionnement d'un élément de commutation électromécanique (10), comprenant au moins plusieurs contacts (7a, 7b, 7c), une bobine (3) avec un noyau de fer (8) et une armature (5), **caractérisé en ce que**
- dans le cas où une condition prédéfinie est remplie,
- dans la procédure de mise hors tension, une impulsion d'entrée et de sortie ou, dans la procédure mise sous tension, une impulsion de sortie et d'entrée de l'élément de commutation (10) est exécutée plusieurs fois à un moment prédéfini (t_marche) dans une plage de surcourse (B1) de telle sorte que le courant de bobine (I3, I1) circulant dans la bobine (3) oscille entre une valeur maximale prédéfinie (13_max ; I1_max) et une valeur minimale (I3_min), de sorte que l'armature (5) se déplace dans une plage de surcourse (B1) et ainsi les contacts (7a, 7b, 7c) frottent l'un contre l'autre sans se détacher,
la valeur minimale (I3_min) étant définie comme la valeur du courant à l'instant (t_01) où l'armature (5) commence à se détacher du noyau de fer (8).

2. Procédé selon la revendication 1, dans lequel la condition prédéfinie est une condition de défaut détectée dans laquelle les contacts ne se contactent pas à la mise sous tension ou ne se détachent pas à la mise hors tension, ou dans lequel la condition prédéfinie est une détection d'une détérioration de la qualité de contact des contacts (7a, 7b, 7c).

3. Procédé selon la revendication 1 ou 2, dans lequel la durée de mise sous tension (d_marche) ou la durée de mise hors tension est choisie jusqu'à ce que le courant de bobine (I1) ait atteint la valeur qu'il avait à un instant prédéfini (t_arrêt) après la mise hors tension ou la mise sous tension, respectivement.

4. Procédé selon l'une quelconque des revendications précédentes, dans lequel, pour chaque élément de commutation électromécanique (10), on détermine en continu pendant l'utilisation de la plage de surcourse (B1) et, dans le cas où celle-ci varie pendant la durée de vie, on adapte l'instant prédéfini (t_marche) pour l'impulsion d'entrée ou l'impulsion de sortie, respectivement, dans la plage de surcourse (B1).

5. Procédé selon l'une quelconque des revendications précédentes, dans lequel une surveillance continue est effectuée pour déterminer si la condition prédéfinie est remplie.

6. Composant universel (100), comprenant :
- un élément de commutation électromécanique (10), comprenant plusieurs contacts (7a, 7b, 7c) et une armature (5), l'armature étant adaptée pour déplacer les contacts (7a, 7b, 7c) de telle sorte qu'ils se touchent ou se détachent les uns des autres, et
- une technique de mesure intégrée pour déterminer au moins une plage de surcourse (B1) pendant le fonctionnement de l'élément de commutation électromécanique (10), **caractérisé par**
- un microcontrôleur, qui est en liaison de signalisation avec l'élément de commutation électromécanique (10) et dans lequel le procédé selon l'une quelconque des revendications précédentes est implémenté sous forme de programme logiciel.

7. Composant universel (100) selon la revendication 6, qui est formé comme un socle de relais.
